# EUROPÄISCHE PATENTANMELDUNG

(11) **EP 0 290 938 A2**
(43) Veröffentlichungstag der Anmeldung: **17.11.1988**
(21) Anmeldenummer: 88107134.4
(22) Anmeldetag: 04.05.1988
(51) Int. Cl.: E21B 47/12

(54) **Vorrichtung zur Erzeugung von Druckpulsen in einem Bohrspülungsmedium**

(30) Priorität: 09.05.1987 DE 3715512
(71) Anmelder: Eastman Christensen Company, Salt Lake City Utah 84115 (US)
(72) Erfinder: Jürgens, Rainer, Dipl.-Ing., D-3100 Celle (DE)
(74) Vertreter: Busse & Busse Patentanwälte

(57) **Zusammenfassung**

Eine Vorrichtung zur Erzeugung von Druckpulsen in einem einen Bohrrohrstrang (1) abwärts durchströmenden Bohrspülungsmedium umfaßt ein in dem Bohrrohrstrang (1) angeordnetes Ventil mit einem axial verschieblichen, rohrförmigen Hauptventilkörper (4), einem koaxial im Hauptventilkörper (4) angeordneten, ortsfesten, rohrförmigen Trägerkörper (5), der im Überlappungsbereich mit dem Hauptventilkörper (4) mit diesem einen zylindrischen Spalt (18) begrenzt, und einem mittels eines Antriebs (15) betätigbaren Hilfsventil (13, 14). Der Außenteil (3) und der Hauptventilkörper (4) begrenzen zwischen sich eine Drosselstrecke (28) mit in Abhängigkeit von der Stellung des Hauptventilkörpers (4) veränderlichem Durchflußquerschnitt, und der Hauptventilkörper (4) und der Trägerkörper (5) umgeben einen Innenströmungskanal (21, 12, 10), dessen Eintrittsöffnung (25) zentral in dem Stirnteil (22) des Hauptventilkörpers (4) vorgesehen und dessen Austrittsöffnung (13) zentral an dem unteren geschlossenen Fußteil (8) des Trägerkörpers (5) angeordnet und mittels des Hilfsventilkörpers (14) freigeb- und verschließbar ist. Dabei ist der Spalt (18) zwischen dem Hauptventilkörper (4) und dem Trägerkörper (5) von Bohrspülungsmedium frei durchströmbar und bildet im Überlappungsbereich eine enge Drosselstrecke (29;30).

## Beschreibung

Die Erfindung bezieht sich auf eine Vorrichtung zur Erzeugung von Druckpulsen in einem einen bohrrohstrang abwärts durchströmenden Bohrungspülungsmedium in einer Ausbildung gemäß dem Oberbegriff des Anspruchs 1.

Bei derartigen Vorrichtungen wie sie beispielsweise die US-PS 3 958 217 veranschaulicht, sind im Überlappungsbereich zwischen dem Hauptventilkörper und dem Trägerköper Berührungsdichtungen, insbesondere O-Ring-Dichtungen, vorgesehen, um einen Durchtritt von Bohrspülungsmedium zwischen dem Hauptventilkörper und dem Trägerkörper hindurch vollständig zu unterbinden. Zugleich damit ist sichergestellt, daß im Innenströmungskanal kein Druckabfall eintritt, wenn zur Auslösung einer druckpulserzeugenden Bewegung des Hauptventilkörpers das Hilfsventilbetätigt und dadurch die Austrittsöffnung des Innenströmungskanals verschlossen wird.

Durch die Berührungsdichtungen werden jedoch im Überlappungsbereich Totwasserzonen gebildet, in denen sich vom Bohrspülungsmedium mitgeführte Feststoffpartikel ablagern. Derartige Sedimentierungen können schon nach kurzer Zeit Bewegungswiderstände auf den Hauptventikör per ausüben, die schließlich ein vollständiges Festsetzen zur Folge haben. Mit wachsenden Bewegungswiderständen ergeben sich Veränderungen in Form und Höhe der durch die Bewegungen des Hauptventilkörpers im Bohrspülungsmedium hervorgerufenen Druckpulse mit der Folge, daß die Signale nicht oder nicht mehr richtig erkennbar sind.

Der Erfindung leigt die Aufgabe zugrunde, eine Vorrichtung der eingangs genannten Art zu schaffen, die das Entstehen von Bewegungswiderständen auf den Hauptventilkörper als Folge von Sedimentbildungen wirksam verhindert. Die Erfindung löst diese Aufgabe ausgehend von einer Vorrichtung nach dem Oberbegriff des Anspruchs 1 mit den Merkmalen des kennzeichnenden Teils dieses Anspruchs. Hinsichtlich weiterer Ausgestaltungen wird auf die Ansprüche 2 bis 10 verwiesen.

Die Belassung eines vollständig vom Bohrspülungsmedium durchströmbaren Spaltes zwischen dem Hauptventilkörper und dem Trägerkörper vermeidet die Bildung von Totwasserzonen und damit das Auftreten von Sedimentbildung, so daß auch nach langer Betriebszeit die Betriebsbedingungen für den Hauptventilkörper unverändert bleiben und ausschließlich durch die hydraulischen Druckverhältnisse bestimmt werden. Die Ausbildung des Spaltes im Überlappungsbereich als enge Drosselstecke stellt dennoch das Auftreten von eindeutig vorbestimmbaren Druckverhältnissen im Innenströmungskanal sicher, während gleichzeitig sichergestellt ist, daß der Winkel einer theoretisch denkbaren Kippbewegung des Hauptventilkörpers relativ zum Trägerkörper klein ist und Klemmerscheinungen entgegenwirkt.

Gleichzeitig aber ist auch im Bereich der Drosselstrecke des Spaltes zwischen Außenventilkörper und Trägerkörper sichergestellt, daß die Spaltweite die Partikelgröße von in dem Bohrspülungsmedium mitgeführten Feststoffpartikeln übersteigt, so daß ein Einklemmen von Feststoffpartikeln im Spalt auch im Bereich der Drosselstrecke vermieden ist.

Beovrzugt bildet der Spalt im Überlappungsbereich zwei im Abstand hintereinander liegende Drosselstrecken, wobei in den im Überlappungsbereich an die Drosselstrecken angrezenden Bereichen des Spaltes dieser eine wesentlich größere Spaltweite hat. Dies mindert die Gefahr eines Verklemmens aufgrund von Kippbewegungen und stellt zugleich sicher, daß die Drosselstrecke unabhängig von der Stellung des Haupventilkörpers relativ zum Trägerkörper eine stets gleiche Gesamtlänge hat. Dadurch ist zugleich erreicht, daß die Drosselwirkung auf das Bohrspülungsmedium in der Drosselstrecke stets gleich ist.

Bevorzugt ist der Spalt im Bereich der Drosselstrecke zumindest einseitig von einer die Oberfläche einer Panzerung bildenden Fläche begrenzt, wodurch die Lebensdauer der der abrasiven Wirkung des Bohrspülungsmediums ausgesetzten Teile erhöht und das verschleißbedingte Aufweiten des Spaltes im Bereich der Drosselstrecke verzögert wird.

Weitere Einzelheiten ergeben sich aus der nachfolgenden Beschreibung in Verbindung mit der Zeichnung, in der Ausführungsformen des Gegenstands der Erfindung schematisch veranschaulicht sind. In der Zeichnung zeigen:
Fig. 1 einen abgebrochenen Längsmittelschnitt durch einen Bohrrohrstrang und eine in diesem angeordnete Vorrichtung zur Erzeugung von Druckpul sen nach der Erfindung,
Fig. 2 bis 4 abgebrochene schematisch Teilschnitte durch denÜberlappungsbereich zwischen Hauptventilkörper und Trägerkörper in Höhe der Kreislinie D in Fig. 1.

Die Vorrichtung zur Erzeugung von Druckpulsen in einem einen Bohrrohrstrang 1 abwärts in Richtung eines Pfeiles 2 durchströmenden Bohrspülungsmedium - das nach Austreten durch einen Drehbohrmeißel am Ende des Bohrrohrstranges in das Bohrloch im Ringraum zwischen dessen Wandung und der Außenwandung des Bohrrohrstranges wieder aufwärts strömt - besteht im wesentlichen aus einem in dem Bohrrohrstrang 1 angeordneten Ventil, das einen Außenteil 3, einen Hauptventilkörper 4 und einen Trägerkörper 5 umfaßt.

Der ortsfest im Bohrrohrstrang 1 abgestützte, im wesentlichen rohrförmige Außenteil 3 umfaßt einen oberen Ringteil 6 mit einer zentralen axialen Durchgangsöffnung 7, deren Querschnitt wesentlich geringer ist als der Querschnitt im Bohrrohrstrang 1 oberhalb des Ventils. Ferner stützt der Außenteil 3 den Fußteil 8 des Trägerteils 5 ortsfest in seinem unteren Bereich ab, der in seinem zentralen Bereich 9 bis auf eine axiale Durchgangsöffnung 10 geschlossenen ausgeführt ist, zwischen dem und der Innenseite des Außenteils 3 jedoch über den Umfang verteilte Durchtrittsöffnungen für das Bohrspülungsmedium verbleiben, das den ringförmigen Außenströmungskanal 11 zwischem dem Außenteil 3 und dem Hauptventilkörper 4 abwärts durchströmt.

Der Fußteil 8 bildet einen integralen (oder auch gesonderten) Bestandteil des Trägerkörpers 5, der in seinem Hauptteil im wesentlichen rohrförmig ausgebildet ist und eine zentrale Durchgangsöffnung 12 aufweist. Diese setzt sich in der Durchgangsöffnung 10 fort, die an ihrem unteren Ende einen Ventilsitz 13 aufweist. Dieser Ventilsitz bildet zugleich die Austrittsöffnung eines Innenströmungskanals, der in seinem unteren Bereich von den axialen Durchgangsöffnungen 12,10 umgrenzt ist.

Dem Ventilsitz bzw. der Austrittsöffnung 13 ist ein Hilfsventilkörper 14 zugeordnet, der mittels eines Antriebs 15, z.B. eines Elektromagneten, aus seiner dargestellten Offenstellung aufwärts in eine Schließstellung bewegbar ist, in der er die Austrittsöffnung 13 verschließt.

Der Trägerkörper 5 ist im Bereich der Außenfläche 16 seines Hauptteils 17 zylindrisch ausgebildet und begrenzt mit dieser zylindrischen Außenfläche 16 einen ringförmigen Spalt 18, der außenseitig von einer ihrerseits zylindrischen Fläche 19 eines rohrförmigen Ansatzteiles 20 des Hauptventilkörpers 4 begrenzt ist. Die einerander in der in Fig. 1 dargestellten Ausgangsstellung des Hauptventilkörpers 4 in ganzer Länge gegenüberliegenden Flächen 16,19 definieren einen Überlappungsbereich zwischen dem Hauptventilkörper 4 und dem Trägerkörper 5, dessen Länge sich verringert, sobald der Hauptventilkörper 4 eine Aufwärtsbewegung in Richtung auf den Ringteil 6 ausführt. Der Hauptventilkörper 4 weist einen oberen, bis auf eine Durchgangsöffnung 21 geschlossenen Stirnteil 22 auf, der eine kegelige Oberfläche 23 besitzt und in seinem zentralen Bereich in einen rohrförmigen Fortsatz 24 übergeht. Dieser bietet in Ausgangsstellung des Hauptventilkörpers 4 in Höhe der Durchlaßöffnung 7 im Ringteil 6 gelegene Seitenöffnungen 25 dar, die mit der Durchgangsöffnung 21 in Verbindung stehen. Diese Seitenöffnungen 25 bilden die Eintrittsöffnung für den in seinem oberen Bereich von der Durchgangsöffnung 21 umgebenen und dann von den Durchgangsöffnungen 12,10 forgesetzten Innenströmungskanal. Der Fortsatz 24 ist an seinem Stirnende 26 abgeschlossen und bildet auf diese Weise eine Art Pitotrohr.

In dem Bereich zwischen einer ebenfalls kegelig abgeschrägten Unterseite 27 des Ringteils 6 und der kegeligen Oberseite 23 des Hauptventilkörpers 4 bildet der Außenströmungskanal 11 eine Drosselstrecke 28, deren Durchflußquerschnitt von der Stellung des Haupventilkörpers 4 abhängt.

Der Spalt 18 zwischen dem Hauptventilkörper 4 und dem Trägerkörper 5 ist von Bohrspülungsmedium frei durchströmbar und wird in allen Stellungen des Haupventilkörpers 4 zum Trägerkörper 5 von Bohrspülungsmedium aufgrund eines Druckgefälles zwischem dem Bohrspülungsmedium in der Durchgangsöffnung 12 und im Außenströmungskanal 11 durchströmt.
In dem durch die Flächen 16,19 definierten Überlappungsbereich bildet der Spalt 18 eine enge Drosselstrecke aus, und zwar dadurch, daß die Weite des Spaltes 18 im Bereich der Drosselstrecke eine Weite hat, die ein 100stel des Durchmessers des ringförmigen Spaltes 18 unterschreitet und bevorzugt im Bereich zwischen 0,05 und 0,5 mm, vorzugsweise 0,15 mm, beträgt.

Der Spalt 18 hat im Bereich der Drosselstrecke eine über seine Länge gleichbleibende Spaltweite. Die Drosselstrecke kann sich dabei im wesentlichen über die ganze Länge des Überlappungsbereiches zwischen dem Hauptventilkörper 4 und dem Trägerkörper 5 erstrecken, wie dies die Fig. 4 dargestellt, in der die Drosselstrecke des Spaltes mit 29 bezeichnet ist.

Statt dessen kann der Spalt 18 im Überlappungsbereich auch zwei (oder mehr) im Abstand hintereinander liegende Drosselstrecken 30 bilden, wie dies in den Fig. 2 und 3 schematisch wiedergegeben ist. Dabei hat der Spalt 18 in den an die Drosselstrecken 30 angrezenden Bereichen eine wesentlich größere Spaltweite, wie dies ebenfalls in den Fig. 2 und 3 verdeutlicht ist.

Anstelle der Möglichkeit, die Teile 4,5 als Verschleißteile zu betrachten und bei eintretendem Verschleiß durch abrasive Wirkung des Bohrspülungsmediums im Bereich des Spaltes 18 gegen neue Teile auszutauschen, besteht auch die Möglichkeit, daß der Spalt 18 ein oder beidseitig im Bereich der Drosselstrecken 29,30 von einer die Oberfläche einer Panzerung 31 bildenden Fläche begrenzt ist, wie dies für die Drosselstrecken 30 in Fig. 2 und 3 wiedergegeben ist.

Die Panzerung 31 kann dabei als Auftragsschicht ausgeführt sein, wie dies Fig. 2 wiedergibt, oder von auf- oder eingesetzten Hülsenteilen 32, die durch gestrichelte Linien in Fig. 3 bzw. 4 angedeutet sind. Bevorzugt findet als Material für die Panzerung Wolframcarbid Anwendung.

In Abwandlung von dem dargestellten Beispiel kann auch irgendein anderes Ventil Verwendung finden, sofern dieses mit einem in einem Außenteil koaxial angeordneten Hauptventilkörper mit Trägerkörper als Stütz- und Führungselement versehen ist, und die beiden letzteren einen Überlappungsbereich mit einem zylindrischen Spalt begrezen.

## Patentansprüche

1. Vorrichtung zur Erzeugung von Druckpulsen in einem einen Bohrrohrstrang (1) abwärts durchströmenden Bohrspülungsmedium, mit einem in dem Bohrrohrstrang (1) angeordneten Ventil, das einen ortsfest abgestützten, rohrförmigen Außenteil (3), einen in diesem koaxial unter Belassung eines ringförmigen Außenströmungskanals (11) angeordneten, axial verschieblichen, rohrförmigen Hauptventilkörper (4), einen koaxial im Hauptventilkörper (4) angeordneten, ortsfesten, rohrförmigen Trägerkörper (5), der im Überlappungsbereich mit dem Hauptventilkörper (4) mit diesem einen zylindrischen Spalt (18) begrenzt, und einem mittels eines Antriebs (15) betätigbaren Hilfsventil (13,14), von denen der Außenteil (3) und der Hauptventilkörper (4) zwischen sich eine Drosselstrecke (28) im Außenströmungskanal (11) mit in Abhängigkeit von der Stellung des Hauptventilkörpers (4) veränderlichem Durchflußquerschnitt begrezen, und von denen der Hauptventilkörper (4) und der Trägerkörper (5) einen Innenströmungskanal (21,12,10) umgeben, dessen Eintrittsöffnung (25) zentral in dem in Strömungsrichtung (2) oberen, geschlossenen Stirnteil (22) des Hauptventilkörpers (4) vorgesehen und dessen Austrittsöffnung (13) zentral an dem in Strömungsrichtung (2) unteren geschlossenen Fußteil (8) des Trägerkörpers (5) angeordnet und mittels des Hilfsventilkörpers (14) freigebund verschließbar ist, dadurch gekennzeichnet, daß der Spalt (18) zwischen dem Hauptventilkörper (4) und dem Trägerkörper (5) von Bohrspülungsmedium frei durchströmbar ist und im Überlappungsbereich eine enge Drosselstrecke (29;30) bildet.

2. Vorrichtung nach Anspruch 1, dadurch gekennzeichnet, daß die Weite des Spaltes (18) im Bereich der Drosselstrecke (29;30) kleiner ist als ein Hunderstel des Spaltdurchmessers.

3. Vorrichtung nach Anspruch 1 oder 2, dadurch gekennzeichnet, daß die Weite des Spaltes (18) im Bereich der Drosselstrecke (29;30) 0,05 - 0,5 mm, insbesondere 0,15 mm, beträgt.

4. Vorrichtung nach Anspruch 1 bis 3, dadurch gekennzeichnet, daß der Spalt (18) im Bereich der Drosselstrecke (29;30) eine über seine Länge gleichbleibende Spaltweite aufweist.

5. Vorrichtung nach einem der Ansprüche 1 bis 4, dadurch gekennzeichnet, daß sich die Drosselstrecke (29) im wesentlichen über die ganze Länge des Überlappungsbereichs erstreckt.

6. Vorrichtung nach einem der Ansprüche 1 bis 4, dadurch gekennzeichnet, daß der Spalt (18) im Überlappungsbereich zumindest zwei im Abstand hintereinanderliegende Drosselstrecken (30) bildet, wobei in den im Überlappungsbereich an die Drosselstrecke (30) angrezenden Bereichen des Spaltes (18) dieser eine wesentlich größere Spaltweite hat.

7. Vorrichtung nach Anspruch 1 bis 6, dadurch gekennzeichnet, daß der Spalt (18) im Bereich der Drosselstrecke (29;30) zumindest einseitig von einer die Oberfläche einer Panzerung (31) bildenden Fläche begrenzt ist.

8. Vorrichtung nach Anspruch 7, dadurch gekennzeichnet, daß die Panzerung von auf- oder eingesetzten Hülsentei len (32) aus hochfestem Material gebildet ist.

9. Vorrichtung nach Anspruch 7, dadurch gekennzeichnet, daß die Panzerung (31) als Auftragsschicht ausgeführt ist.

10. Vorrichtung nach Anspruch 7 bis 9, dadurch gekennzeichnet, daß die Panzerung (31) aus Wolframcarbid gebildet ist.
